# EUROPÄISCHE PATENTSCHRIFT

(11) **EP 0 313 804 B1**
(45) Veröffentlichungstag und Bekanntmachung des Hinweises auf die Patenterteilung: **03.02.1993**
(21) Anmeldenummer: 88115351.4
(22) Anmeldetag: 19.09.1988
(51) Int. Cl.: H01H 25/06, A45D 20/00

(54) **Haarbehandlungsgerät mit einer Schaltvorrichtung**
Hair-dressing appliance with a switching arrangement
Appareil de coiffure avec un dispositif de coupure

(30) Priorität: 24.10.1987 DE 3736101
(43) Veröffentlichungstag der Anmeldung: 03.05.1989
(73) Patentinhaber: ABC-ELEKTROGERÄTE VOLZ, GMBH & CO., D-73230 Kirchheim (DE)
(72) Erfinder: Theimer, Hubert, D-7440 Nürtingen (DE)
(74) Vertreter: Dreiss, Uwe, Prof. Dr. jur. Dipl.-Ing. M.Sc.

(56) Entgegenhaltungen:
- EP-A- 0 052 325
- EP-A- 0 057 277
- US-A- 3 135 839

## Beschreibung

Die Erfindung bezieht sich auf ein Haarbehandlungsgerät mit einer Schaltvorrichtung, wobei das Haarbehandlungsgerät einen mittels eines Motors antreibbaren Wickeldorn und einen damit fest verbundenen Haartrockner mit einer Ausströmdüse, deren Auslaß quer zur Achse des Wickeldorns und tangential zu dessen Umfang gegen den Wickeldorn gerichtet ist, aufweist, und wobei der Wickeldorn-Antriebsmotor und der Haartrockner mittels wenigstens eines Schalters ein- und ausschaltbar sind. Ein Haarbehandlungsgerät dieser Art ist durch die EP-A-0 052 325 bekannt geworden. Es besitzt einen Schalter, mit dessen Hilfe die Motoren des Wickeldorns und des Haartrockners nur gemeinsam ein- und ausgeschaltet werden können. Infolgedessen ist also ein Wickeln der Haare lediglich bei gleichzeitigem Fönen möglich. Die Haare können zwar bei stillstehendem Wickeldorn gefönt werden, jedoch ist dies nur durch das Anbringen einer zusätzlichen Taste möglich, mit deren Hilfe man eine Kupplung im Antrieb des Wickeldorns einrückt. Der Wickeldornmotor läuft auch bei stillstehendem Wickeldorn.

Es liegt nunmehr die Aufgabe vor, ein Haarbehandlungsgerät mit einer Schaltvorrichtung der eingangs beschriebenen Art so weiterzubilden, daß die nachfolgenden vier Funktionen des Haarbehandlungsgeräts möglich sind: 1. Wickeldorn in Ruhe und Haartrockner eingeschaltet. 2. Wickeldorn in Betrieb und Haartrockner eingeschaltet. 3. Wickeldorn in Ruhe und Haartrockner ausgeschaltet. 4. Wickeldorn in Betrieb und Haartrockner ausgeschaltet.

Zur Lösung dieser Aufgabe wird erfindungsgemäß vorgeschlagen, daß das Haarbehandlungsgerät gemäß dem Oberbegriff des Anspruchs 1 entsprechend dem kennzeichnenden Teil dieses Anspruchs ausgebildet ist. Aufgrund der Ausstattung des Haarbehandlungsgeräts mit dieser Schaltvorrichtung ist es möglich, den Haartrockner und den Wickeldorn unabhängig voneinander ein- und auszuschalten. Insofern lassen sich in der angestrebten Weise die vier Funktionsweisen beim Betrieb des Haarbehandlungsgeräts verwirklichen. Es ist insbesondere möglich, den Wickeldorn bei abgeschaltetem Haartrockner, also ohne Trocknung und Heizung laufen zu lassen, um z.B. lediglich eine Glättung und/oder Formgebung des Haars zu bewirken. Diese Funktion kann man auch dazu ausnutzen, wenn das Haar lediglich gekühlt werden soll.

Vorteilhafte Weiterbildungen des Haarbehandlungsgeräts mit dieser Schaltvorrichtung ergeben sich aus den Unteransprüchen.

In der Zeichnung ist ein Ausführungsbeispiel der Erfindung dargestellt. Hierbei stellen dar:
- Figur 1: eine Seitenansicht des mit der Schaltvorrichtung ausgestatteten Haarbehandlungsgeräts;
- Figur 2: in vergrößertem Maßstab perspektivisch und in explosionsartiger Darstellung die Schaltvorrichtung;
- Figur 3: eine Seitenansicht der Schaltvorrichtung mit einer diagrammartigen Versinnbildlichung der Betätigungsweisen;
- Figur 4: nochmals eine schematische Darstellung der drei Betätigungsarten in getrennter Darstellung.

Das mit einer Schaltvorrichtung ausgestattete Haarbehandlungsgerät weist einen Motor 1 auf, der in einem Handgriff 11 eine Hülse 6 antreibt, die einen mit Öffnungen 7' versehenen Wickeldorn 2 aufnimmt. Der Wickeldorn 2 und die Hülse 6 sind mit einem Saugkanal 7 versehen. Über einen Schlauch 8 ist der Handgriff mit einer Unterdruckquelle verbunden. An den Handgriff 1 ist ein Gehäuse 9 angeformt. Es trägt einen Haartrockner 3 mit einer Ausströmdüse 4. Die Heißluft strömt in Pfeilrichtung 5 aus.

Erfindungsgemäß ist die Schaltvorrichtung so ausgebildet, daß sie die vier vorstehend genannten Funktionen erfüllen kann. Dazu ist ein Schaltbetätiger 10 in Pfeilrichtung auf und ab verschieblich und in Pfeilrichtung 101 (Figur 1) kippbar.

Der Schaltbetätiger 10 ist gemäß den Figuren 2 und 3 aufgebaut. Er weist ein Plättchen 20 auf, an dessen beiden Seiten Schaltnocken 12 und 13 angeformt sind. An diesen Schaltnocken ist außen je ein Führungssteg 30 angeformt. Diese Führungsstege laufen in einem fest angeordneten Rahmen 31. An die Stege bzw. die Schaltnocken ist unten jeweils ein Kegelstumpf 21 angeformt, der von einer Feder 22 aufgenommen wird. Der Schaltbetätiger 10 ist im Rahmen 31 auf und ab verschiebbar, wobei er stets von den Federn 22 in die obere Schaltstellung gedrückt wird. Wenn eine Bedienungsperson auf die untere Betätigungsfläche 20' des Schaltbetätigers 10 drückt, wird dieser gegen den Handgriff 11 hin verschoben. Desweiteren ist der Schaltbetätiger 10 innerhalb des Rahmens 31 aus der in Figur 3 gezeigten Stellung mit seinem oberen Ende in Figur 3 nach links kippbar, bis seine Stegfläche 32 an der Innenfläche des Rahmens 31 anstößt. In der gezeigten Ausgangsstellung liegt eine weitere Stegfläche 33 an der rechten Innenfläche des Rahmens 31 an.

Ein erster Schaltnocken 12 ist in der aus Figur 2 ersichtlichen Form ausgebildet. Er weist eine in der Zeichnung von rechts unten nach links oben verlaufende schräge Nockenfläche 12' auf. Diese Nockenfläche bewirkt bei einem Herabdrücken des Schalters, also bei einer verschiebebewegung von oben nach unten, daß der erste Schaltnocken 12 auf das Betätigungsorgan 14' des ersten Schalters 14 einwirkt und dessen Kontakte schließt. Dieser Kontaktschluß bewirkt das Einschalten des Antriebsmotors 1 des Wickeldorns 2.

Der zweite Schaltnocken 13 hat eine Nockenfläche 13', die ebenfalls zum Schalten dient. Sie verläuft parallel zur Verschieberichtung des Schaltbetätigers 10. Die Nockenfläche 13' bewirkt also nur dann eine Betätigung des Betätigungsorgans 15' des zweiten Schalters 15, wenn der Schaltbetätiger 10 in der geschilderten Weise gekippt wird. Das Betätigen des zweiten Schalters 15 durch diese Kippbewegung kann schaltungsmäßig dazu umgesetzt werden, den Haartrockner 3 auszuschalten, wobei der Motor 1 des Wickeldorns 2 weiterläuft und durch den Saugkanal 7 sowie die Öffnungen 7' des Wickeldorns 2 weiterhin feuchte Luft von dem auf letzterem aufgewickelten Haar ohne gleichzeitige Trocknung abgesaugt wird.

Der Schaltbetätiger 10 ist, gemäß Figur 2, zur bequemen Handhabung mit zwei Fingermulden 40 und 41 ausgestattet. Wenn eine Bedienungsperson den Handgriff 11 umfaßt, so kann sie ihren Zeigefinger entweder in die Mulde 40 oder 41 legen, je nach dem, ob sie den Schaltbetätiger nur nach unten drücken, ihn gleichzeitig auch kippen, oder ihn in der oberen Stellung nur kippen will.

Schematisch sind diese Betätigungsmöglichkeiten des Schaltbetätigers 10 in Figur 4 dargestellt. In der oberen der drei Figuren ist das Verschieben von oben nach unten ohne Kippen versinnbildlicht, wodurch bei eingeschaltetem Trockner der Wickeldorn in der unteren Stellung des Schaltbetätigers 10 eingeschaltet wird. In der mittleren Darstellung verbleibt der Schaltbetätiger in einer oberen Stellung, jedoch wird er gekippt. Der Wickeldorn wird bei dieser Betätigung nicht angetrieben und der Haartrockner ausgeschaltet. In der Stellung gemäß der unteren der drei Darstellungen der Figur 4 ist der Haartrockner ausgeschaltet und der Motor 1 des Wickeldorns 2 eingeschaltet.

## Patentansprüche

1. Haarbehandlungsgerät mit einer Schaltvorrichtung, wobei das Haarbehandlungsgerät einen mittels eines Motors (1) antreibbaren Wickeldorn (2) und einen damit fest verbundenen Haartrockner (3) mit einer Ausströmdüse (4), deren Auslaß quer zur Achse des Wickeldorns (2) und tangential zu dessen Umfang gegen den Wickeldorn (2) gerichtet ist, aufweist, und wobei der Wickeldorn-Antriebsmotor (1) und der Haartrockner (3) mittels wenigstens eines Schalters ein- und ausschaltbar sind, **dadurch gekennzeichnet,** daß der Motor (1) des Wickeldorns (2) durch Betätigung eines mit einem Betätigungsorgan (14') versehenen ersten Schalters (14) einschaltbar und der Haartrockner durch Betätigen eines mit einem Betätigungsorgan (15') versehenen zweiten Schalters (15) ausschaltbar ist, wobei beide Schalter nur mittels eines verschieb- und kippbaren Schaltbetätigers (10) betätigbar sind, und daß ein erster Schaltnocken (12) des Schaltbetätigers (10) beim Verschieben auf den ersten Schalter (14) und ein zweiter Schaltnocken (13) beim Kippen des Schaltbetätigers (10) aus der Verschiebeebene auf den zweiten Schalter (15) schaltend einwirkt, wobei die Verschiebung des Schaltbetätigers (10) unabhängig von dessen Kippstellung erfolgt.

2. Haarbehandlungsgerät nach Anspruch 1, dadurch gekennzeichnet, daß der erste Schaltnocken (12) eine zur Verschieberichtung des Schaltbetätigers (10) schräge Nockenflächen (12') aufweist, deren Neigung so gewählt ist, daß beim Verschieben des Schaltbetätigers (10) das Betätigungsorgan (14') des ersten Schalters (14) niedergedrückt wird.

3. Haarbehandlungsgerät nach Anspruch 1 oder 2, dadurch gekennzeichnet, daß der zweite Schaltnocken (13) eine in Verschieberichtung des Schaltbetätigers (10) parallele Nockenfläche (13') aufweist und das Betätigungsorgan (15') des zweiten Schalters (15) im Kipp-Bewegungsbereich der Nockenfläche (13') liegt.

4. Haarbehandlungsgerät nach wenigstens einem der vorhergehenden Ansprüche, dadurch gekennzeichnet, daß der Schaltbetätiger (10) aus einem Plättchen (20) mit an seinen beiden seitlichen Enden angeformten Schaltnocken (12,13) besteht.

5. Haarbehandlungsgerät nach wenigstens einem der vorhergehenden Ansprüche, dadurch gekennzeichnet, daß außen an den Schaltnocken (12',13') je in einem Rahmen (31) verschieb- und kippbare Führungsstege (30) angeordnet sind, wobei eine Stegfläche (32) in der Kippendstellung an einer zugeordneten Rahmenfläche anstößt, während in der Ausgangsstellung des Schaltbetätigers (10) eine weitere Stegfläche (33) an der gegenüberliegenden Rahmenfläche anliegt.

6. Haarbehandlungsgerät nach Anspruch 5, dadurch gekennzeichnet, daß sich am in Verschieberichtung vorderen Ende der Führungsstege (30) bzw. der Schaltnocken (12',13') kegelstumpfförmige Zäpfchen befinden, die in das eine Ende einer jeweils zugeordneten, am Rahmen (31) abgestütten Feder (22) eingreifen.

7. Haarbehandlungsgerät nach wenigstens einem der Ansprüche 4 bis 6, dadurch gekennzeichnet, daß sich an der Bedienungsseite des Plättchens (20) des Schaltbetätigers (10) zwei Fingermulden (40,41) befinden.

## Claims

1. Hair treatment device comprising switch means, a curling mandrel (2) driveable by a motor (2), and a hairdryer (3) fixedly connected thereto and having an air nozzle (4), the outlet of which is directed orthogonally to the axis of the curling mandrel (2) and tangentially to and in direction to the periphery of the curling mandrel (2), and with which the curling mandrel driving motor (1) and the hair dryer (3) can be switched on and off by at least one switch, **characterized** in that the motor (1) of the curling mandrel (2) can be switched on by operating a first switch (14) provided with a first operating member (14') and the hair dryer can be switched off by operating a second switch (15) also provided with an operating member (15'), and that both switches can be operated only by means of a shiftable and tiltable switch operator (10), and that a first switch cam (12) of the switch operator (10) upon being shifted operates on the first switch (14) and a second switch cam (13), when the switch operator (10) is tilted out of the shifting plane, operates the second switch (15), and that the shifting of the switch operator (10) is effected independently of its tilting position.

2. Hair treatment device in accordance to claim 1, characterized in that the first switch cam (12) has cam surfaces (12') orientated obliquely to the shift direction of the switch operator (10), the inclination of the cam surfaces being such that upon shifting of the switch operator (10) the operating member (14') of the first switch (14) is pressed down.

3. Hair treatment device in accordance to claim 1 or 2, characterized in that the second switch cam (13) has a cam surface (13) parallel to the shift direction of the swith operator (10) and in that the operating member (15') of the second switch (15) lies within the range of tilt-movement of the cam surface (13').

4. Hair treatment device in accordance to at least one of the preceding claims, characterized in that the switch operator (10) consists of a plate (10) at the both side ends of which the cam surfaces (12,13) are formed.

5. Hair treatment device in accordance to at least one of the preceding claims, characterized in that the outside of the switching cam (12',13') and each within a frame (31) shiftable and tiltable guiding webs (30) are provided, and in that the one surface (32) in the tilt end position abuts a corresponding frame surface, whilst in the start position of the operating member (10) a further web surface (33) abuts the opposite frame surface.

6. Hair treatment device in accordance to claim 1, characterized in that the forward end in shifting direction of the guidance webs (30) and of the swith cams (12',13') respectively are provided with truncated conelike pegs, which engage with one end of a corresponding frame (31) supported string (22).

7. Hair treatment device in accordance to at least one of the claims 4 to 6, characterized in that the depressions (40,41) for fingers are provided at the operating side of the plate (20) of the switch operator (10).

## Revendications

1. Appareil de coiffure comportant un dispositif de coupure, dans lequel l'appareil de coupure comporte un mandrin de bobinage (2) pouvant être entrainé par un moteur (1), et un sèche-cheveux (3) fixé de manière inamovible au mandrin lequel comporte une tuyère d'éjection (4) dont la sortie est dirigée vers le mandrin de bobinage (2), transversalement à l'axe du mandrin de bobinage (2) et tangentiellement à sa périphérie, et dans lequel le moteur d'entraînement (1) du mandrin de bobinage et le sèche-cheveux (3) peuvent être mis en circuit et mis hors circuit au moyen d'au moins un commutateur, caractérisé en ce que le moteur (1) du mandrin de bobinage (2) peut être mis en circuit par la manoeuvre d'un premier commutateur (4) muni d'un organe de manoeuvre (14') et le sèche-cheveux peut être mis hors circuit par la manoeuvre d'un deuxième commutateur (15) muni d'un organe de manoeuvre (15'), les deux commutateurs ne pouvant être manoeuvrés qu'au moyen d'un organe de commutation coulissant et basculant (10) et qu'une première came de contacteur (12) de l'organe de commutation (10) a un effet de commutation lors du coulissement sur le premier commutateur (14), et une deuxième came de contacteur (13) a un effet de commutation lors du basculement de l'organe de commutation (10) du plan de coulissement sur le deuxième commutateur (15), le coulissement de l'organe de commutation (10) étant effectué indépendamment de sa position en basculement.

2. Appareil de coiffure selon la revendication 1, caractérisé en ce que la première came de contacteur (12) comporte une surface de came (12') inclinée par rapport au sens de coulissement de l'organe de commutation (10), surface dont l'inclinaison est choisie de façon que, lors du coulissement de l'organe de commutation (10), l'organe de manoeuvre (14') du premier commutateur (14) soit enfoncé.

3. Appareil de coiffure selon la revendication 1 ou 2, caractérisé en ce que la deuxième came de contacteur (13) comporte une surface de came (13') parallèle au sens de coulissement de l'organe de commutation (10) et que l'organe de manoeuvre (15') du deuxième commutateur (15) se trouve dans la zone de basculement de la surface de came (13').

4. Appareil de coiffure selon l'une des revendications précédentes, caractérisé en ce que l'organe de commutation (10) est constitué d'une plaquette (20) comportant des cames de contacteur (12, 13) rapportées en ses deux extrémités latérales.

5. Appareil de coiffure selon l'une des revendications précédentes, caractérisé en ce qu'une entretoise de guidage (30) coulissant et basculant dans un cadre (31) est disposée contre chacune des cames de contacteur (12', 13'), dans lequel une surface d'entretoise (32) en position terminale de basculement heurte une surface de cadre qui lui est affectée, tandis que, dans la position de départ de l'organe de commutation (10), une autre surface d'entretroise (33) s'appuie contre la surface de cadre opposée.

6. Appareil de coiffure selon la revendication 5, caractérisé en ce que, sur l'extrémité avant, dans le sens du coulissement, des entretoises de guidage 30 ou des cames de contacteur (12', 13') se trouvent des tétons tronconiques qui viennent en prise dans l'une des extrémités d'un ressort correspondant (22) qui s'appuie contre le cadre (31).

7. Appareil de coiffure selon l'une des revendications 4 à 6, caractérisé en ce que deux évidements (40, 41) pour les doigts se trouvent sur le côté de manoeuvre de la plaquette (20) de l'organe de commutation (10).
